# FASCICULE DE BREVET EUROPEEN

(11) **EP 0 526 618 B1**
(45) Date de publication et mention de la délivrance du brevet: **18.09.1996**
(21) Numéro de dépôt: 92906647.0
(22) Date de dépôt: 17.02.1992
(51) Int. Cl.: F42B 12/06, F42B 12/34

(54) **PROJECTILE SOUS-CALIBRE PERFORANT ET FRAGMENTABLE**
Unterkalibriges Wuchtgeschoss mit Splitterwirkung
ARMOUR-PIERCING FRAGMENTATION SUB-CALIBRE PROJECTILE

(30) Priorité: 26.02.1991 FR 9102248
(43) Date de publication de la demande: 10.02.1993
(73) Titulaire: GIAT Industries, F-78034 Versailles Cédex (FR)
(72) Inventeur: BOUAL, Roland, F-18390 Saint-Germain-du-Puy (FR)
(86) Numéro de dépôt international: FR9200154
(87) Numéro de publication internationale: WO9214984

(56) Documents cités:
- FR-A- 2 543 287
- GB-A- 2 011 041
- US-A- 1 709 414
- US-A- 3 097 603
- US-A- 3 103 889
- US-A- 4 301 737
- US-A- 4 708 064

## Description

La présente invention est relative aux projectiles, du type sous-calibré, et elle vise, plus spécifiquement, de tels projectiles destinés à posséder une grande précision de tir et une efficacité terminale importante.

Le brevet US-A-1 709 414 sur lequel on base le préambule de la revendication indépendante 1, décrit une munition pour la chasse de gibiers dont le projectile est constitué de trois éléments placés consécutivement et de manière adjacente en présentant au plan de leur jonction un raccordement mâle et femelle. Les deux éléments d'extrémité sont en plomb et l'élément intermédiaire est en fer. Ce document ne décrit pas une munition perforante et fragmentable de guerre.

La destruction d'une cible, à distance relativement importante, peut être recherchée à partir d'un projectile explosif à l'impact.

Si de tels projectiles possèdent une efficacité terminale importante, ils sont, par contre, en raison de leur construction, d'une précision relative.

En outre, de tels projectiles sont d'un prix de revient élevé et exigent des précautions de stockage, de manipulation très strictes pour éviter leur explosion intempestive.

La présente invention vise à proposer un nouveau projectile à même de disposer d'une énergie d'impact élevée, de posséder une précision de tir certaine et de développer une efficacité terminale importante, sans mettre en oeuvre une charge explosive embarquée.

L'invention est, plus spécifiquement, dirigée vers un projectile sous-calibré, perforant et fragmentable, qui peut être réalisé à un prix de revient faible, par usinage et montage dans des lignes automatisées, qui soit d'un maniement sûr après exécution et qui allie, sûrement, les qualités d'énergie d'impact élevée, de précision de tir et d'efficacité terminale importante.

Pour atteindre les objectifs ci-dessus, l'invention a pour objet un projectile sous-calibré perforant et fragmentable, du type comprenant un corps en un matériau dense présentant un alésage axial tronconique dont la grande base s'ouvre dans le plan de la face frontale de la partie antérieure du corps, une tête prolongeant la partie antérieure du corps et un élément de transmission de poussée axiale interposé entre le corps et la tête, caractérisé en ce que :
- le corps est constitué par un bloc en matériau dense,
- l'élément de transmission est constitué par une queue s'étendant axialement à partir de la face arrière de la tête et comportant au moins une portée tronconique qui est engagée en appui dans l'alésage tronconique du corps, de manière à laisser subsister un jeu entre la face arrière de la tête et la face frontale,
- le corps et la tête sont immobilisés dans la position d'engagement de la queue dans l'alésage.

Le corps et la tête sont immobilisés par l'intermédiaire d'une coiffe adaptée sur le corps.

Le corps comporte un nombre n de zones de moindre résistance établies transversalement à l'axe longitudinal (x-x') du corps et la queue possède autant de portées tronconiques, de même angle au centre, qui sont situées, en appui dans l'alésage, sensiblement dans les plans transversaux (P) des zones de moindre résistance.

La queue fait partie intégrante de la tête.

La queue comporte une partie terminale cylindrique engagée à glissement doux dans un alésage cylindrique ménagé dans le corps à la suite de l'alésage tronconique et en appui contre un bloc de matériau susceptible de se déformer radialement sous l'effet d'une compression axiale. Le bloc de matériau est constitué de caoutchouc.

Le corps et la tête sont séparés au voisinage de leurs faces adjacentes par un jeu compris entre 0,05 et 0,5mm.

L'élément de transmission assure à l'impact une mise en contrainte radiale du corps pour favoriser sa fragmentation.

Diverses autres caractéristiques ressortent de la description faite ci-dessous en référence aux dessins annexés qui montrent, à titre d'exemples non limitatifs, des formes de réalisation de l'objet de l'invention.

La **fig. 1** est une coupe-élévation, en partie arrachée, d'un premier exemple de réalisation de l'objet de l'invention.

La **fig. 2** est une coupe-élévation, en partie arrachée, d'une autre forme de réalisation.

Selon l'exemple illustré par la **fig. 1**, le projectile selon l'invention, du type sous-calibré perforant, comprend un corps **1** en une matière dense, telle qu'en tungstène, carbure de tungstène, uranium appauvri, etc. Le corps **1** est réalisé de façon générale cylindrique et possède un axe de révolution x-x'.

Le corps **1** est décolleté à sa partie antérieure pour délimiter une partie terminale **2** à même de permettre le montage par sertissage ou frettage d'une coiffe balistique **3** réalisée en un matériau malléable ayant de bonnes caractéristiques de pénétration dans l'air, tel qu'en alliage léger ou en alliage cuivreux.

La coiffe **3** est, en outre, mise à profit pour assurer le maintien d'une tête **4** qui possède un axe de révolution **y-y'** destiné à être placé en alignement avec l'axe **x-x'**. La tête **4**, par exemple tronconique, est placée en butée axiale dans un évidement complémentaire **3a** de la coiffe. D'autres moyens qu'une coopération tronconique pourraient être prévus pour immobiliser axialement la tête **4** qui est prolongée, à partir de sa face arrière **5**, par une queue **6** qui est engagée dans un alésage **7** présenté axialement par le corps **1**, à partir de la face frontale **8** de la partie terminale **2**. La queue **6** peut faire partie intégrante de la tête **4** ou être constituée par une pièce indépendante.

L'alésage **7** est, dans l'exemple illustré, de type tronconique, borgne, dont la grande base s'ouvre dans le plan de la face frontale **8**. L'alésage **7** est complémentaire à la forme générale de la queue 6 qui présente une forme également tronconique, de type continu ou, de préférence, segmenté, constituée par des portées tronconiques successives **9**_{**1**}**, 9**_{**2**} **... 9**_{**n**} de même angle au centre, alternées avec des tronçons décolletés de plus faible section droite transversale. L'immobilisation axiale de la tête **4**, par exemple par l'intermédiaire de la coiffe **3**, est assurée en relation de complémentarité entre l'alésage **7** et les portées tronconiques **9**, de telle manière que, lorsque ces dernières se trouvent en appui contre la paroi périphérique de l'alésage **7**, un intervalle ou un jeu **10**, par exemple compris entre 0,05 et 0,5 mm, soit présent entre la face arrière **5** de la tête **4** et la face frontale **8** de la partie terminale **2**.

Le corps **1** peut comporter, avantageusement, des zones de moindre résistance **11** qui peuvent être disposées axialement ou, de préférence, selon des plans **P** transversaux à l'axe **x-x'**. Dans le cas de pluralités de zones de moindre résistance **11**, il peut être prévu de les étager de façon équidistante axialement ou non. Ces zones de moindre résistance **11** peuvent être produites de toute façon approprée connue de la technique.

Dans le cas préféré d'existence de zones **11** établies transversalement, les portées tronconiques **9** de la queue **6** sont aménagées de manière que, dans la position d'appui à l'intérieur de l'alésage **7**, certaines au moins des portées **9** soient situées dans ou sensiblement dans les plans **P** de certaines au moins des zones **11** de moindre résistance.

Le projectile, du type obus perforant fragmentable décrit ci-dessus, se caractérise par un état statique dépourvu de charge explosive et présentant, en conséquence, une grande sécurité de réalisation, de montage et de manipulation.

La réalisation du projectile, sous forme sous-calibrée, pourvu de la coiffe **3**, correspond à un projectile perforant ayant de bonnes caractéristiques d'énergie d'impact et de précision de tir.

Au moment de l'impact sur une cible, un mouvement relatif s'établit entre la tête et le corps **1**, en raison de l'existence du jeu **10**. Le déplacement axial relatif du corps **1** a pour effet de faire assumer à la queue **6** une fonction de poussoir de transmission de poussée axiale relative, par l'intermédiaire des portées **9** qui pénètrent à l'intérieur de l'alésage **7** en forçant radialement l'enveloppe périphérique du corps **1** délimitant cet alésage. Il en résulte une mise sous contrainte radiale du corps **1** qui, en combinaison avec l'onde de choc, favorise la fragmentation du corps **1**, notamment au niveau des zones de moindre résistance **11** si elles existent.

Le projectile selon l'invention possède, de la sorte, une efficacité terminale importante due à sa fragmentation lors de l'impact, ce qui permet d'allier les caractéristiques de précision de tir et d'efficacité terminale en ne mettant en oeuvre qu'un projectile du type perforant et fragmentable.

Il doit être considéré que la fragmentation du corps **1** peut intervenir par un même effet de cône pénétrant établi par la queue **6** qui pourrait être réalisée sous une forme conique pure en remplacement des différentes portées **9** successives.

La **fig. 2** montre une variante de réalisation dans laquelle la queue **6** comporte deux portées **9**_{**1**} et **9**_{**2**} destinées à coopérer avec l'alésage tronconique **7** qui est prolongé par un alésage cylindrique **12** s'étendant axialement à l'intérieur du corps **1** pour recouper au moins l'un des plans transversaux **P** si des zones **11** de moindre résistance existent. La tête **4** est montée, comme dit précédemment, de manière à placer les portées **9**_{**1**} et **9**_{**2**} en appui contre l'alésage tronconique **7**, tout en laissant subsister le jeu **10**.

Le montage de la tête **4** est, toutefois, effectué après avoir disposé, à l'intérieur de l'alésage **12**, un bloc **13** de matériau déformable radialement quand il est soumis à une compression radiale, tel qu'en coautchouc. Le montage est aussi effectué de manière que la queue **6** soit prolongée par une partie terminale cylindrique **14** chargée d'être maintenue en contact avec la face transversale correspondante du bloc **13**. Le cylindre **14** peut être constitué par une pièce indépendante ou, encore, par un prolongement de la queue **6** s'étendant au-delà de la portée tronconique **9**_{**2**}.

Le fonctionnement du projectile à l'impact est du même ordre que celui décrit précédemment, en raison de la présence du jeu **10**. En effet, le déplacement relatif du corps **1** par rapport à la tête **4** se traduit par un engagement forcé avec effet de coin des portées **9**_{**1**} et **9**_{**2**} à l'intérieur de l'alésage tronconique **7**, soumettant localement le corps **1** à des contraintes radiales. En outre, l'enfoncement de la queue **6** pousse le cylindre **14** qui est chargé d'exercer une contrainte axiale sur le bloc **13**, de manière à provoquer une mise sous contrainte radiale de la partie du corps **1**, éventuellement recoupée par au moins un des plans transversaux d'une zone de moindre résistance **11**. Ainsi, en combinaison avec l'effet de choc, les contraintes radiales, imposées localement au corps **1**, provoquent la fragmentation de ce dernier, simultanément à la perforation de la cible par l'intermédiaire de la tête **4**.

L'invention n'est pas limitée aux exemples décrits et représentés, car diverses modifications peuvent y être apportées sans sortir de son cadre.

## Revendications

1. Projectile sous-calibré perforant et fragmentable, du type comprenant un corps (1) en un matériau dense présentant un alésage axial tronconique (7) dont la grande base s'ouvre dans le plan de la face frontale (8) de la partie antérieure (2) du corps,, une tête (4) prolongeant la partie antérieure du corps et un élément (6) de transmission de poussée axiale interposé entre le corps et la tête, caractérisé en ce que :
- le corps (1) est constitué par un bloc de matériau dense,
- l'élément de transmission (6) est constitué par une queue s'étendant axialement à partir de la face arrière (5) de la tête (4) et comportant au moins une portée tronconique (9) qui est engagée en appui dans l'alésage tronconique du corps (1), de manière à laisser subsister un jeu (10) entre la face arrière de la tête et la face frontale,
- et le corps (1) et la tête (4) sont immobilisés dans la position d'engagement de la queue dans l'alésage.

2. Projectile selon la revendication 1, caractérisé en ce que le corps (1) et la tête (4) sont immobilisés par l'intermédiaire d'une coiffe (3) adaptée sur le corps.

3. Projectile selon la revendication 1 ou 2, caractérisé en ce que le corps (1) comporte un nombre n de zones (11) de moindre résistance établies transversalement à l'axe longitudinal (x-x') du corps et en ce que la queue (6) possède autant de portées tronconiques (9), de même angle au centre, qui sont situées, en appui dans l'alésage, sensiblement dans les plans transversaux (P) des zones (11) de moindre résistance.

4. Projectile selon la revendication 1, 2 ou 3, caractérisé en ce que la queue (6) fait partie intégrante de la tête.

5. Projectile selon l'une des revendications 1 à 4, caractérisé en ce que la queue (6) comporte une partie terminale cylindrique (14) engagée à glissement doux dans un alésage cylindrique (12) ménagé dans le corps à la suite de l'alésage tronconique (7) et en appui contre un bloc (13) de matériau susceptible de se déformer radialement sous l'effet d'une compression axiale.

6. Projectile selon la revendication 5, caractérisé en ce que la partie terminale cylindrique est constituée par un cylindre indépendant.

7. Projectile selon la revendication 5, caractérisé en ce que le bloc de matériau est constitué en caoutchouc.

8. Projectile selon l'une quelconque des revendications précédentes, caractérisé en ce que le corps (1) et la tête (4) sont séparés au voisinage de leurs faces adjacentes (5, 8) par un jeu (10) compris entre 0,05 et 0,5mm.

9. Projectile selon l'une quelconque des revendications précédentes, caractérisé en ce que l'élément de transmission (6) assure à l'impact une mise en contrainte radiale du corps (1) pour favoriser sa fragmentation.

## Patentansprüche

1. Unterkalibriges Wuchtgeschoß mit Splitterwirkung, des Typs mit einem Körper (1) aus einem dichten Werkstoff, mit einer kegelstumpfförmigen axialen Bohrung (7), deren große Basis sich in die Ebene der Stirnfläche (8) des vorderen Teils (2) des Körpers öffnet, einem Kopf (4), der den vorderen Teil des Körpers verlängert und einem Element (6) zur Übertragung des axialen Schubes, das zwischen den Körper und den Kopf eingefügt wird, gekennzeichnet dadurch, daß :
- der Körper (1) aus einem Block dichten Werkstoffs besteht,
- das Übertragungselement (6) aus einer Stange besteht, die sich axial ausgehend von der hinteren Fläche (5) des Kopfes (4) erstreckt und mindestens eine kegelstumpfförmige Auflage (9) enthält, die aufliegend in die kegelstumpfförmige Bohrung des Körpers (1) eingefügt ist, so daß ein Spiel (10) zwischen der hinteren Fläche des Kopfes und der Stirnfläche bestehen bleibt,
- der Körper (1) und der Kopf (4) in der Einfügeposition der Stange in die Bohrung blockiert sind.

2. Geschoß gemäß dem Anspruch 1, gekennzeichnet dadurch, daß der Körper (1) und der Kopf (4) von einer Kappe (3) blockiert werden, die auf den Körper gepaßt ist.

3. Geschoß gemäß dem Anspruch 1 oder 2, gekennzeichnet dadurch, daß der Körper (1) eine Anzahl n Zonen (11) mit geringerer Festigkeit aufweist, die quer zur Längsachse (x-x') des Körpers angelegt sind und dadurch, daß die Stange (6) ebenso viele kegelstumpfförmige Auflagen (9) besitzt, die den gleichen Winkel in der Mitte haben, und sich aufliegend in der Bohrung in etwa in den Querebenen (P) der Zonen (11) mit geringerer Festigkeit befinden.

4. Geschoß gemäß dem Anspruch 1, 2 oder 3, gekennzeichnet dadurch, daß die Stange (6) fester Bestandteil des Kopfes ist.

5. Geschoß gemäß einem der Ansprüche 1 bis 4, gekennzeichnet dadurch, daß die Stange (6) einen zylindrischen Endteil (14) aufweist, der sanft gleitend in eine zylindrische Bohrung (12), die im Körper nach der kegelstumpfförmigen Bohrung (7) und aufliegend an einem Block (13) aus Werkstoff, der sich unter der Einwirkung einer axialen Zusammendrückung radial verformen kann, eingefügt ist.

6. Geschoß gemäß dem Anspruch 5, gekennzeichnet dadurch, daß der zylindrische Endteil aus einem unabhängigen Zylinder besteht.

7. Geschoß gemäß dem Anspruch 5, gekennzeichnet dadurch, daß der Werkstoffblock aus Kautschuk besteht.

8. Geschoß gemäß einem beliebigen der obenstehenden Ansprüche, gekennzeichnet dadurch, daß der Körper (1) und der Kopf (4) in der Nähe ihrer nebeneinanderliegenden Flächen (5, 8) durch ein Spiel (10) zwischen 0,05 und 0,5 mm getrennt sind.

9. Geschoß gemäß einem beliebigen der obenstehenden Ansprüche, gekennzeichnet dadurch, daß das Übertragungselement (6) beim Aufprallen das Ausüben einer radialen Spannung auf den Körper (1) sicherstellt, um das Zersplittern letzteren zu begünstigen.

## Claims

1. An armour-piercing, fragmentation sub-calibre projectile, of the type which comprises a body (1) made of a dense material having a tapered axial bore (7) whose large base opens out into the plane of the front face (8) of the lower part (2) of the body, a head (4) extending the lower part of the body and an element (6) to transmit axial thrust placed between the body and the head, characterised in that :
- the body (1) is formed of a block of dense material,
- the transmission element (6) is formed of a tail extending axially from the rear face (5) of the head (4) which comprises at least one tapered support (9) engaged to rest in the tapered bore in the body (1) so as to leave some play (10) between the rear face of the head and the front face,
- the body (1) and the head (4) are held immobile in the engaged position of the tail in the bore.

2. A projectile according to Claim 1, characterised in that the body (1) and the head (4) are held immobile by means of a cap (3) fitted onto the body.

3. A projectile according to Claims 1 or 2, characterised in that the body (1) comprises a number n of zones (11) of lesser strength arranged transversally to the longitudinal axis (x-x') of the body and the tail (6) is fitted with an equal number of tapered supports (9), of the same angle at the centre, which are located, resting in the bore, roughly in the transverse planes (p) of the zones (11) of lesser strength.

4. A projectile according to Claims 1, 2 or 3, characterised in that the tail (6) forms an integral part of the head.

5. A projectile according to one of Claims 1 to 4, characterised in that the tail (6) comprises a cylindrical end part (14) engaged in an easy slide in a cylindrical bore (12) arranged in the body after the tapered bore (7) and resting against a block (13) of material able to deform radially under the action of axial compression.

6. A projectile according to Claims 5, characterised in that the cylindrical end part is formed of a separate cylinder.

7. A projectile according to Claim 5, characterised in that the block of material is formed of rubber.

8. A projectile according to any one of the above Claims, characterised in that the body (1) and the head (4) are separated in the vicinity of their adjacent faces (5, 8) by play (10) of between 0.05 and 0.5 mm.

9. A projectile according to any one of the above Claims, characterised in that the transmission element (6) ensures radial stressing of the body upon impact thus promoting its fragmentation.
